# EUROPÄISCHE PATENTSCHRIFT

(11) **EP 0 361 071 B1**
(45) Veröffentlichungstag und Bekanntmachung des Hinweises auf die Patenterteilung: **07.12.1994**
(21) Anmeldenummer: 89115406.4
(22) Anmeldetag: 21.08.1989
(51) Int. Cl.: G06M 7/10, G06M 9/00

(54) **Verfahren und Einrichtung zum Zählen von in Schuppenformation anfallenden flachen Gegenständen wie Druckbogen, Zeitschriften und dgl.**
Method and device for counting flat objects arriving in overlapping fashion, such as sheets, periodicals and the like
Procédé et dispositif de comptage d'objets plats arrivant en chevauchement tels que des feuilles, des revues et similaires

(30) Priorität: 30.09.1988 CH 3654/88
(43) Veröffentlichungstag der Anmeldung: 04.04.1990
(73) Patentinhaber: GRAPHA-HOLDING AG, 6052 Hergiswil (CH)
(72) Erfinder: Duss, Hanspeter, CH-5405 Baden (CH)

(56) Entgegenhaltungen:
- WO-A-85/05206
- US-A- 4 217 491
- US-A- 4 384 195

## Beschreibung

Die vorliegende Erfindung bezieht sich auf ein Verfahren und eine Einrichtung zum Zählen von in Schuppenformation anfallenden, flachen Gegenständen, wie Druckbogen, Zeitschriften und Zeitungen, gemäss dem Oberbegriff des Patentanspruchs 1 bzw. des Patentanspruchs 5.

Aus der internationalen Veröffentlichung WO 85/05206 ist ein Gerät zur Zählung von Gegenständen bekannt, insbesondere zur Zählung von gefalteten Druckschriften, die einander überlappend längs einer Linie gefördert werden. Das Gerät hat zwei Ultraschallquellen, welche Ultraschallwellen aus entgegengesetzten Richtungen, aber mit angenähert gleichen Winkeln zur Förderrichtung, auf die Gegenstände richten. Die von den Gegenständen reflektierten Ultraschallwellen werden von einem Ultraschallempfänger aufgenommen, dessen Ausgangssignal in geeigneter Weise ausgewertet wird, um festzustellen, ob Ultraschallwellen von beiden Ultraschallquellen oder nur von einer Ultraschallquelle empfangen werden. Das Letztere trifft dann ein, wenn die Vorderkante eines geförderten Gegenstands in denjenigen Bereich gelangt, in welchem eine Reflexion der emittierten Ultraschallwellen stattfindet. Diese Feststellungen erlauben dann, eine Zählung der Anzahl der geförderten Gegenstände zu erhalten.

Beim bekannten Gerät sind zwar die Nachteile der bekannten Verfahren, die als Energiequellen zur Reflexionsmessung Lichtquellen verwenden, vermieden. Dagegen beruht das genannte bekannte Gerät auf der Messung von Intensitätsunterschieden der von den Gegenständen reflektierten Ultraschallwellen der beiden Ultraschallsender und kann demnach bei ungleichmässigen Reflexionseigenschaften der Gegenstände, was bei den überlappend geförderten Druckerzeugnissen des öftern der Fall sein wird, zu Fehlmessungen führen und damit eine zuverlässige Zahlung der Gegenstände beeinträchtigen.

Die vorliegende Erfindung stellt sich die Aufgabe, ein Verfahren und eine Einrichtung der eingangs erwähnten Art zu schaffen, die unabhängig von Intensitäten der reflektierten Ultraschallwellen arbeiten, um eine zuverlässige Zählgenauigkeit zu gewährleisten.

Erfindungsgemäss wird diese Aufgabe durch die kennzeichnenden Merkmale der Patentansprüche 1 und 5 gelöst.

Durch die mehrfache in zeitlichen Abständen erfolgende Beaufschlagung jedes Einzelgegenstandes mit einem Ultraschallimpuls und durch die Ermittlung einerseits der Laufzeit des Ultraschallimpulses von der emittierenden Ultraschallquelle zur Schuppenformation, und andererseits der Laufzeit des von der Schuppenformation zu zwei Ultraschallempfänger zurückgeworfenen Echos des Ultraschallimpulses wird eine intensitätsunabhängige Messung der entsprechenden Abstände erzielt. Die Auswertung dieser Messwerte jedes Einzelgegenstandes unter sich und der Messwerte vorangehender Einzelgegenstände untereinander ermöglicht eine sichere Feststellung des erstgenannten Einzelgegenstandes und damit eine zuverlässige Zählung aller durchlaufenden Einzelgegenstände der Schuppenformation.

Bei diesem Vorgehen werden mittels Echolot von zwei verschiedenen Punkten aus zwei verschiedene Oberflächenprofile der bewegten Schuppenformation fortlaufend erstellt. Die in der Schuppenformation jeweils auf dem benachbarten Exemplar aufliegende Schmalseite (Falz) eines flachen Gegenstands kann dadurch zusammen mit der Erfassung des breitseitigen Profils der flachen, in der Schuppenformation bewegten Gegenstände zuverlässig von unechten Kanten, wie Falten oder abstehenden Blättern am Ende eines Gegenstandes, unterschieden und daher in korrekter Weise für die Zählung der Einzelgegenstände erfasst werden.

Anhand der beiliegenden schematischen Zeichnungen wird die Erfindung beispielsweise erläutert. Es zeigen:
Fig. 1 eine Ausführungsform der erfindungsgemässen Einrichtung, und
Fig. 2 eine graphische Darstellung der von zwei Ultraschallempfängern aufgenommenen Profilmesswerte einer bewegten Schuppenformation.

Gemäss Fig. 1 gleiten auf einem Gleitblech 1 zwei parallele, voneinander distanzierte, endlose Förderriemen 2, die eine Förderebene 3 bilden. Auf den Förderriemen 2 werden im dargestellten Ausführungsbeispiel Druckprodukte in Schuppenformation in einer Förderrichtung 4 transportiert. Die Schuppenformation ist durch in der Praxis unvermeidliche Lücken 5 in zwei Teilformationen 6 und 6′ unterteilt.

Ueber dem Förderriemen 2 ist ein Ultraschallsender 7 angeordnet, der die Schuppenformationen 6 und 6′ mit Ultraschallwellen in durch eine Blende 8 gebündelter Form in Richtung einer Achse 9 beaufschlagt. Der Ultraschallsender 7 ist im gleichen Gehäuse mit einem Ultraschallempfänger 7′ versehen, der dazu ausgebildet ist, längs der Achse 9 von den Oberflächen der Schuppenformationen 6 und 6′ reflektierte Ultraschallwellen aufzunehmen und entsprechende Empfangssignale abzugeben. In der Achse 9 des Ultraschallsenders 7 und Ultraschallempfängers 7′ ist das Gleitblech 1 mit einer Durchbrechung 10 versehen, die zudem ein vom Ultraschallsender 7 weiter abliegendes, mit dem Gleitblech 1 fest verbundenes und eine reflektierende Bezugsebene 11 bildendes Winkelstück 12 aufweist.

Bei durchlaufender Schuppenformation 6 und 6′ werden die vom Sender 7 emittierten, angenähert senkrecht auf die Breitseiten der in der Schuppenformation angeordneten Druckprodukte durch diese oder bei Vorhandensein einer Lücke 5 in der Schuppenformation durch die Bezugsebene 11 der Durchbrechung 10 reflektiert, wobeib das längs der Achse 9 zurückkehrende Ultraschallecho vom Empfänger 7′ festgestellt und als elektrisches Signal über eine Steuereinheit 13 einer Datenverwertungseinheit 14 zugeleitet wird. Die Steuereinheit 13 ist dazu ausgebildet, mittels entsprechender Steuersignale den Ultraschallsender 7 zur Abgabe aufeinanderfolgender Ultraschallimpulse zu zwingen, wobei vom Ultraschallsender 7 während des Durchlaufs eines Druckprodukts mehrere Ultraschallimpulse abgegeben werden.

In der Falzrichtung der dargestellten Druckprodukte, das heisst der oben liegenden Kante jedes Falzes (allgemein gesagt: den obenliegenden Kanten der Druckprodukte zugewandt) befindet sich hinter dem Ultraschallsender 7 (oder vor diesem, wenn es sich um eine gewendete Schuppenformation handelt) ein zweiter Ultraschallempfänger 15, der mit seiner Empfangsachse 16 die Senderachse 9 im Bereich der Schuppenformation 6 schneidet und dessen Empfangsachse 16 auf den Falz 17 des jeweiligen, in diesem Bereich befindlichen Druckprodukts der Schuppenformation 6 ausgerichtet ist. Der Empfänger 15 detektiert somit ein zweites, am Falz 17 gestreutes Echo der vom Ultraschallsender 7 impulsweise emittierten Ultraschallwellen in der Richtung der Achse 16. Das vom Empfänger 15 detektierte Echo wird als elektrisches Signal ebenfalls über die Steuereinheit 13 der Datenauswertungseinheit 14 zugeleitet.

Die Datenverarbeitungseinheit 14 nimmt demnach über die Steuereinheit 13 elektrische Echoimpulse der Empfänger 7 und 15 in zeitlichen Abständen einerseits von der jeweiligen Auslösung eines Ultraschallimpulses durch den Ultraschallsender 7 und andererseits vom Eintreffen der Echos in den Empfängern 7′ bzw. 15 auf. Die Datenauswertungseinheit 14 ist dazu ausgebildet, aus diesen Informationen die Laufzeit der Schallwellen eines Ultraschallimpulses einerseits vom Ultraschallsender 7 bis zurück zum sich am gleichen Ort befindlichen Ultraschallempfänger 7′ und andererseits zum zweiten Ultraschallempfänger 15, und damit auch die entsprechenden Abstände zu errechnen.

Zur weiteren Erläuterung der Vorgänge beim Durchlauf der Schuppenformationen 6, 6′ im Wirkbereich des Ultraschallsenders 7 und der Funktionsweise der Datenauswertungseinheit 14 wird nachstehend auf Fig. 2 Bezug genommen. In Fig. 2 sind die von der Datenauswertungseinheit ermittelten Abstände oder Wegdistanzen der Ultraschallimpulse vom Ultraschallsender 7 zurück zum Ultraschallempfänger 7′ und zurück zum Ultraschallempfänger 15 in Abhängigkeit von der Zeit schematisch dargestellt. Hierbei sind die Zeitachse t und die Distanzachse d etwas unüblich angeordnet, damit eine direkte vertikale Uebereinstimmung mit dem zeitlichen Ablauf der Vorgänge gemäss Fig. 1 erzielt wird. Somit erstrecken sich in Fig. 2 die Zeitachse t von rechts nach links (für fortschreitende Zeit) und die Distanzachse d von oben nach unten (für positive Distanzwerte). Die Messwerte der Reihe d1 betreffen hierbei die vom Ultraschallempfänger 7′ aufgenommenen Echosignale, und die Messwerte der Reihe d2 die vom Ultraschallempfänger 15 aufgenommenen Echosignale.

Da die Achse 9 des Ultraschallsenders 7, die ebenfalls Achse des Ultraschallempfängers 7′ ist, senkrecht zur Förderebene 3 steht, zeigt die Messwertreihe d1 einen Verlauf, der im wesentlichen dem in Fig. 1 dargestellten Profil der Schuppenformationen 6 und 6′ entspricht. Die durch kleine Kreuze dargestellten Messwerte d1 stellen hierbei die von der Datenauswertungseinheit 14 errechneten Wegdistanzen der Ultraschallwelle vom Sender 7 zum Empfänger 7′ in den Zeitpunkten dar, in welchen im Sender 7 von der Steuereinheit 13 ein Ultraschallimpuls ausgelöst wird. Aus der Messwertreihe d1 in Fig. 2 ist auch deutlich ersichtlich, dass dann, wenn die Lücke 5 zwischen den Schuppenformationen 6 und 6′ im Bereich des Ultraschallsenders 7 liegt, wesentlich höhere Messwerte erzielt werden, weil der Ultraschallimpuls in diesem Fall zufolge der Durchbrechung 10 von der entfernter liegendenden Bezugsebene 11 des Winkelstücks 12 reflektiert wird.

Der Verlauf der Messwertreihe d2 setzt sich aus einzelnen Abschnitten zusammen, in welchen die Messwerte d2 im wesentlichen jeweils auf einer zu kleineren Wegdistanzen geneigten Geraden liegen. Dies rührt daher, dass für den Empfänger 15 jeder Falz 17 eine Streuquelle für die vom Sender 7 emittierten Ultraschallimpulse ist, so lange der Falz 17 im Wirkbereich des Senders 7 liegt. Mit der kontnuierlichen Fortbewegung der Schuppenformationen 6 und 6′ in der Förderrichtung 4 rückt demnach jeder Falz 17 und damit jede Ultraschall-Streuquelle kontinuierlich näher zum Empfänger 15, so dass die Messwerte d2 tatsächlich mindestens angenähert auf Geraden liegen, wie dies in Fig. 2 dargestellt ist.

Um nun aus den fortlaufend gewonnenen Messwerten d1 und d2 ein Kriterium zu bilden, ob in den Schuppenformationen 6 und 6′ jeweils ein Einzelgegenstand, also zum Beispiel ein Druckbogen, vorliegt und zu zählen ist, weist die Datenauswertungseinheit 14 der Fig. 1 die nachstehenden Betriebsfunktionen auf.
1) Der Start eines jeweiligen Mess- und Auswertungsablaufs in der Datenauswertungseinheit 14 wird von der Steuereinheit 13 in einem bestimmten Zeitpunkt t(n) ausgelöst, wobei die Steuereinheit 13 mit einem entsprechenden Steuersignal ebenfalls die die Auslösung eines Ultraschallimpulses im Sender 7 bewirkt.
2) Die Laufzeiten der in den Empfängern 7′ und 15 eintreffenden Ultraschall-Echoimpulse werden gemessen. Hieraus errechnet die Datenauswertungseinheit 14 entsprechende Messwerte d1 und d2 als Wegdistanzen für den genannten Zeitpunkt t(n).
3) Die Datenauswertungseinheit 14 überprüft hierauf, ob der Messwert d2 im Zeitpunkt t(n) vorliegt. Wenn nein, kehrt die Datenauswertungseinheit 14 zum Ausgangspunkt zurück, das heisst zu einem neuen Start des Mess- und Auswertungsvorgangs anlässlich der Abgabe des nächsten Steuersignals durch die Steuereinheit 13.
4) Wenn ja, dann überprüft die Datenauswertungseinheit 14, ob der Messwert d2 im Zeitpunkt t(n) zur vorletzten Geraden g(n-1) der Messwerte d2 "passt". Hierbei ist zu bemerken, dass die Datenauswertungseinheit 14 jeweils aus den Messwerten d2 eines Falzes 17 die entsprechende Gerade g errechnet und speichert, und zwar die Gerade g(n-1) für die Messwerte d2 des vorletzten Falzes 17 und die Gerade g(n) für den letzten Falz 17. Ferner wird unter dem Kriterium "passt" verstanden, dass der betreffende Messwert d2 im Zeitpunkt t(n) einen Abstand d hat, der kleiner als ein bestimmter maximaler Fehler oder, anders ausgedrückt, kleiner als eine bestimmte maximale Messwertabweichung ist. Als solcher maximaler Fehler kann beispielsweise die halbe Distanz f zwischen einem Messwert d2 im Zeitpunkt t(n) und der letzten, das heisst vorgängigen Geraden g(n) festgelegt werden, wie dies in Fig. 2 angedeutet ist.
Falls der Messwert d2 im Zeitpunkt t(n) in diesem Sinne zur vorletzten Geraden g(n-1) passt, kehrt die Datenauswertungseinheit zum Ausgangspunkt zurück, das heisst zu einem neuen Start, wie dies bereits unter Ziffer 3) erläutert wurde.
5) Falls der Messwert d2 im Zeitpunkt t(n) im genannten Sinne zur vorletzten Geraden g(n-1) nicht passt, überprüft die Datenverwertungseinheit 14, ob der Messwert d2 im Zeitpunkt t(n) zur letzten, vorgängigen Geraden g(n) passt. Wenn ja, kehrt die Datenauswertungseinheit erneut in den Ausgangspunkt (Start) zurück.
6) Wenn nein, was dem in Fig. 2 im Zeitpunkt t(n) dargestellten Zustand entspricht, errechnet die Datenverwertungseinheit 14 eine neue Gerade g(n+1). Hierauf überprüft die Datenauswertungseinheit 14, ob die vorgängige Gerade g(n) von einem Falz 17 stammt. Hierzu nimmt die Datenauswertungseinheit 14 einen Plausibilitättstest vor, das heisst, sie überprüft, ob entsprechende Messwerte d1 des Empfängers 7′ vorliegen. Ist dies der Fall, so wird in der Datenauswertungseinheit 14 ein Einzelgegenstand, also beispielsweise ein Exemplar von Druckbögen, gezählt. Wenn der Plausibiltätstest negativ verläuft, in Fig. 2 zum Beispiel bei Vorliegen der Lücke 5, kehrt die Datenauswertungseinheit 14 zum Ausgangspunkt (Start) zurück, ohne ein Exemplar zu zählen.

Durch den geschilderten Betriebsablauf der Datenauswertungseinheit 14 in Zusammenarbeit mit der Steuereinheit 13 kann ein sehr hohes Mass an Sicherheit der effektiven Zählung der Einzelgegenstände der bewegten Schuppenformationen 6 und 6′ erzielt werden. Ein solcher Betriebsablauf ist in einfacher Weise dadurch zu erzielen, dass in der Datenauswertungseinheit 14 ein entsprechend programmierter Mikroprozessor vorgesehen wird.

An sich wäre es denkbar, zur beschriebenen Echolotmessung von Ultraschallimpulsen nur einen der beiden Ultraschallempfänger 7′ bzw. 15 anzuordnen und somit nur eine der beiden Messwertreihen d1 bzw. d2 zu erzeugen und auszuwerten. Dies würde aber gegenüber der vorgängigen, anhand der Fig. 1 und 2 beschriebenen Einrichtung nur eine verhältnismässig kleine Aufwandverringerung bewirken. Die Zuverlässigkeit der Zählung der Einzelgegenstände in der Schuppenformation wäre jedoch wesentlich herabgesetzt.

Die anhand der Fig 1 beschriebene Einrichtung und der anhand der Fig. 2 beschriebene Betriebsablauf erlauben es in vorteilhafter Weise auch, die Fördergeschwindigkeit der Schuppenformationen 6 und 6′ in der Förderrichtung 4 ohne weiteren Aufwand zu messen. Da in der Datenauswertungseinheit 14 die Geraden g(n-1), g(n) und g(n+1) der Messwerte d2 errechnet werden, liegen in der Datenauswertungseinheit 14 Informationen bezüglich der Steilheit dieser Geraden vor. Somit kann die Datenauswertungseinheit 14 auch die Steilheit dieser Geraden, das heisst den in Fig. 2 angegebenen Neigungswinkel α berechnen bzw. den Tangens des Neigungswinkels α. Der Wert tgα ist aber proportional der Fördergeschwindigkeit der Schuppenformation, so dass mittels entsprechender Anzeige in der Datenauswertungseinheit 14 jederzeit auch die genannte Fördergeschwindigkeit ersichtlich ist.

Das beschriebene Verfahren und die beschriebene Einrichtung können in einem sehr weiten Bereich der Fördergeschwindigkeit der Schuppenformation zur zuverlässigen Zählung der Einzelgegenstände in der Schuppenformation angewendet werden, beispielsweise in einem Durchlaufbereich von 0 bis 100 Einzelgegenständen pro Sekunde. Vorzugsweise beträgt die Frequenz der Ultraschallwellen des Ultraschallsenders 7 zwischen 40 kHz und 100 kHz, während die Frequenz der Ultraschallimpulse vorzugsweise 300 Hz bis 1000 Hz beträgt. Zur Anordnung der Empfänger 7′ und 15 in der Einrichtung der Fig. 1 kann noch angegeben werden, dass vom gemeinsamen Schnittpunkt ihrer Achsen 9 bzw. 16 auf der Schuppenformation 6 aus gemessen die Distanz des Ultraschallempfängers 7′ (und damit auch des Ultraschallsenders 7) beispielsweise 5 cm bis 20 cm und diejenige des Ultraschallempfängers 15 beispielsweise 5 cm bis 30 cm betragen.

## Patentansprüche

1. Verfahren zum Zählen von in Schuppenformation anfallenden, flachen Gegenständen, wie Druckbogen, Zeitschriften und Zeitungen, wobei die Schuppenformation (6, 6′) in Längsrichtung durch den Wirkbereich einer Ultraschallquelle (7) bewegt und an ihrer Oberfläche vom Ultraschall beaufschlagt wird, und wobei eine charakteristische Grösse, welche durch den beaufschlagenden Ultraschall jeweils in Verbindung mit jedem Einzelgegenstand der Schuppenformation (6, 6′) erzeugt wird, zur Zählung der Einzelgegenstände herangezogen wird, dadurch gekennzeichnet, dass beim Durchlauf der Schuppenformation (6, 6′) durch den Wirkbereich der Ultraschallquelle (7) jeder Einzelgegenstand in zeitlichen Abständen mehrfach mit einem Ultraschallimpuls beaufschlagt wird, dass ferner die Laufzeit jedes Ultraschallimpulses von der emittierenden Ultraschallquelle (7) zur Schuppenformation (6, 6′) und die Laufzeit des von der Schuppenformation (6, 6′) zu zwei ortsfesten Ultraschallempfängern (7′, 15) zurückgeworfenen Echos des Ultraschallimpulses gemessen werden, und dass anschliessend sowohl die Messwerte jedes Einzelgegenstandes unter sich als auch die Messwerte des betreffenden Einzelgegenstandes und die Messwerte zeitlich vorangehender Einzelgegenstände untereinander ausgewertet werden, um das Vorhandensein des erstgenannten Einzelgegenstandes zwecks dessen Zählung festzustellen.

2. Verfahren nach Anspruch 1, dadurch gekennzeichnet, dass die Laufzeiten von in zwei zueinander geneigten Richtungen (9, 16) von der Schuppenformation (6, 6′) auf die beiden Ultraschallempfänger (7′, 15) zurückgeworfenen Echos gemessen und ausgewertet werden.

3. Verfahren nach Anspruch 1 oder 2, dadurch gekennzeichnet, dass der Ultraschall von der Ultraschallquelle (7) um eine Achse (9) gebündelt auf die Schuppenformation 6, 6′) gerichtet wird, vorzugsweise um eine auf die Ebene (3) der Schuppenformation (6, 6′) mindestens angenähert senkrecht stehende Achse (9).

4. Verfahren nach Anspruch 2 oder 3, dadurch gekennzeichnet, dass die Laufzeit des einen Echos des Ultraschallimpulses in der Richtung der Achse (9) des von der Ultraschallquelle (7) auf die Schuppenformation (6, 6′) geworfenen Ultraschalls und die Laufzeit des anderen Echos in einer zur Achse in Richtung (4) der Bewegung der Schuppenformation (6, 6′) geneigten Richtung (16) gemessen und ausgewertet werden.

5. Einrichtung zum Zählen von in Schuppenformation anfallenden flachen Gegenständen, wie Druckbogen Zeitschriften und Zeitungen, wobei die Schuppenformation in Längsrichtung durch den Wirkbereich einer Ultraschallquelle bewegt und an ihrer Oberfläche vom Ultraschall beaufschlagt wird, mit einer Förderebene (3) mit einer Fördervorrichtung (1, 2) für die Schuppenformation (6, 6′), mit einem von einer Steuereinheit (13) betätigbaren und gegen die Förderebene (3) gerichteten Ultraschallsender (7), um einen Bereich der Förderebene (3) in Abhängigkeit von Steuersignalen der Steuereinheit (13) impulsweise mit Ultraschall zu beaufschlagen, mit mindestens einem gegen den genannten Bereich der Förderebene (3) gerichteten Ultraschallempfänger (7′, 15), und mit einer Datenauswertungseinheit (14) zur Auswertung der Signale des Ultraschallempfängers (7′, 15) in Abhängigkeit von den Steuersignalen, dadurch gekennzeichnet, dass zwei gegen den genannten Bereich der Förderebene (3) gerichtete Ultraschallempfänger (7′, 15) in Abstand voneinander angeordnet sind, und dass die Datenauswertungseinheit (14) dazu ausgebildet ist, die Laufzeiten der Ultraschallimpulse vom Ultraschallsender (7) zur Schuppenformation (6, 6′) und von dieser zu jedem der beiden Ultraschallempfänger (7′, 15) zu ermitteln und auszuwerten.

6. Einrichtung nach Anspruch 5, dadurch gekennzeichnet, dass die Mittenachsen (9, 16) des Ultraschallsenders (7) und der beiden Ultraschallempfänger (7′, 15) den genannten Bereich der Förderebene (3) schneiden und in einer zur Förderebene (3) senkrechten, zur Förderrichtung (4) parallelen Ebene liegen.

7. Einrichtung nach Anspruch 5 oder 6, dadurch gekennzeichnet, dass die Mittenachse eines (7′) der beiden Ultraschallempfänger (7′, 15) mit der Mittenachse (9) des Ultraschallsenders (7) zusammenfällt.

8. Einrichtung nach einem der Ansprüche 5 bis 7, dadurch gekennzeichnet, dass die Förderebene (3) im genannten Bereich eine Durchbrechung (10) aufweist, derart, dass im genannten Bereich bei Fehlen mindestens eines Einzelgegenstandesder Schuppenformation (6, 6′) ein Echo der Ultraschallimpulse feststellbar ist, dessen Laufzeit von den Laufzeiten der Echosvon im genannten Bereich anwesenden Einzelgegenständender Schuppenformation (6, 6′) messbar abweicht.

9. Einrichtung nach Anspruch 5, dadurch gekennzeichnet, dass in der Datenauswertungseinheit (14) Zähl- und Rechenmittel vorhanden sind, um den zeitlichen Verlauf und die Grösse von sich folgenden Messwerten zu erfassen und zu verarbeiten.

## Claims

1. A method of counting flat objects, such as printed sheets, magazines and newspapers, occurring in an imbricated formation, wherein the imbricated formation (6, 6′) is moved in a longitudinal direction through the active region of an ultrasonic source (7) and is impinged upon at its surface by ultrasound, and wherein a characteristic quantity which is produced by the impinging ultrasound each time in association with each individual object of the imbricated formation (6, 6′) is utilised for counting the individual objects, characterised in that on the passage of the imbricated formation (6, 6′) through the active region of the ultrasonic source (7) each individual object is repeatedly impinged upon by an ultrasonic pulse at chronological intervals, that in addition the transit time of each ultrasonic pulse from the emitting ultrasonic source (7) to the imbricated formation (6, 6′) and the transit time of the echo of the ultrasonic pulse which is reflected from the imbricated formation (6, 6′) to two fixed ultrasonic receivers (7′, 15) are measured, and that subsequently both the measured values of each individual object on its own are evaluated and the measured values of the individual object concerned and the measured values of chronologically preceding individual objects are evaluated together, in order to ascertain the presence of the first-mentioned individual object for the purpose of counting it.

2. A method according to claim 1, characterised in that the transit times of echoes reflected in two mutually inclined directions (9, 16) from the imbricated formation (6, 6′) on to the two ultrasonic receivers (7′, 15) are measured and evaluated.

3. A method according to claim 1 or 2, characterised in that the ultrasound from the ultrasonic source (7) is directed on to the imbricated formation (6, 6′) concentrated about an axis (9), preferably about an axis (9) which is at least approximately perpendicular to the plane of the imbricated formation (6, 6′).

4. A method according to claim 2 or 3, characterised in that the transit time of one echo of the ultrasonic pulse in the direction of the axis (9) of the ultrasound thrown by the ultrasonic source (7) on to the imbricated formation (6, 6′) and the transit time of the other echo in a direction (16) which is inclined in relation to the axis in the direction (4) of movement of the imbricated formation (6, 6′) are measured and evaluated.

5. A device for counting flat objects, such as printed sheets, magazines and newspapers, which occur in an imbricated formation, wherein the imbricated formation is moved in a longitudinal direction through the active region of an ultrasonic source and is impinged upon at its surface by ultrasound, having a conveying plane (3) with a conveyor device (1, 3) for the imbricated formation (6, 6′), having an ultrasonic transmitter (7) which can be actuated by a controller (13) and which is directed towards the conveying plane (3) in order to effect pulsed impingement of ultrasound upon a region of the conveying plane (3) in accordance with control signals from the controller (13), having at least one ultrasonic receiver (7′, 15) directed towards the said region of the conveying plane (3), and having a data processing unit (14) for evaluating the signals from the ultrasonic receiver (7′, 15) in accordance with the control signals, characterised in that two ultrasonic receivers (7′, 15) directed towards the said region of the conveying plane (3) are disposed at a distance from each other, and that the data processing unit (14) is designed for the purpose of determining and evaluating the transit times of the ultrasonic pulses from the ultrasonic transmitter (7) to the imbricated formation (6, 6′) and from the latter to each of the two ultrasonic receivers (7′, 15).

6. A device according to claim 5, characterised in that the central axes (9, 16) of the ultrasonic transmitter (7) and of the two ultrasonic receivers (7′, 15) intersect the said region of the conveying plane (3) and lie in a plane which is perpendicular to the conveying plane (3) and parallel to the direction of conveying (4).

7. A device according to claim 5 or 6, characterised in that the central axis (7′) of one of the two ultrasonic receivers (7′, 15) coincides with the central axis (9) of the ultrasonic transmitter (7).

8. A device according to any one of claims 5 to 7, characterised in that the conveying plane (3) has an opening (10) in the said region so that an echo of the ultrasonic pulse can be detected in the said region when at least one of the individual objects of the imbricated formation (6, 6′) is missing, the transit time of which echo differs measurably from the transit times of the echoes from individual objects of the imbricated formation (6, 6′) which are present in the said region.

9. A device according to claim 5, characterised in that counting and computation means are present in the processing unit (14), in order to capture and process the chronological course and magnitude of successive measured values.

## Revendications

1. Procédé de comptage d'objets plats arrivant en chevauchement, tels que des feuilles imprimées, des revues et des journaux, la formation en chevauchement (6, 6′) étant déplacée en direction longitudinale à travers la zone d'action d'une source ultrasonore (7) et recevant sur sa surface les ultrasons, et une grandeur caractéristique, qui est produite par lesdits ultrasons en liaison avec chaque objet individuel de la formation en chevauchement (6, 6′), étant utilisée pour compter les objets individuels, **caractérisé** en ce que, lorsque la formation en chevauchement (6, 6′) traverse la zone d'action de la source ultrasonore (7), chaque objet individuel reçoit plusieurs fois à intervalles dans le temps une impulsion ultrasonore, en ce qu'on mesure en outre le temps de propagation de chaque impulsion ultrasonore depuis la source ultrasonore émettrice (7) jusqu'à la formation en chevauchement (6, 6′) et le temps de propagation de l'écho de l'impulsion ultrasonore qui est renvoyé par la formation en chevauchement (6, 6′) à deux récepteurs ultrasonores stationnaires (7′, 15), et en ce qu'enfin on interprète tant les valeurs de mesure de chaque objet individuel entre elles que les valeurs de mesure de l'objet individuel en question par rapport aux valeurs de mesure des objets individuels qui le précèdent dans le temps, afin d'établir la présence de l'objet en question en vue de son comptage.

2. Procédé selon la revendication 1, **caractérisé** en ce qu'on mesure et on interprète les temps de propagation de l'écho renvoyé dans deux directions mutuellement obliques (9, 16) par la formation en chevauchement (6, 6′) sur les deux récepteurs ultrasonores (7′, 15).

3. Procédé selon la revendication 1 ou 2, **caractérisé** en ce que les ultrasons sont envoyés par la source ultrasonore (7) sur la formation en chevauchement (6, 6′) en faisceau autour d'un axe (9), de préférence autour d'un axe (9) au moins approximativement perpendiculaire au plan (3) de la formation en chevauchement (6, 6′).

4. Procédé selon la revendication 2 ou 3, **caractérisé** en ce qu'on mesure et on interprète le temps de propagation du premier écho, dans la direction de l'axe (9), de l'impulsion ultrasonore envoyée par la source ultrasonore (7) sur la formation en chevauchement (6, 6′), et le temps de propagation de l'autre écho, dans une direction (16) inclinée par rapport à l'axe (9) dans la direction (4) du déplacement de la formation en chevauchement (6, 6′).

5. Dispositif de comptage d'objets plats arrivant en chevauchement, tels que des feuilles imprimées, des revues et des journaux, la formation en chevauchement étant déplacée en direction longitudinale à travers la zone d'action d'une source ultrasonore et recevant sur sa surface les ultrasons, avec un plan de transport (3) avec un dispositif transporteur (1, 2) pour la formation en chevauchement (6, 6′), avec un émetteur ultrasonore (7) pouvant être actionné par une unité de commande (13) et dirigé vers le plan de transport (3), afin d'envoyer par impulsions des ultrasons sur une région du plan de transport (3) en fonction de signaux de commande de l'unité de commande (13), avec au moins un récepteur ultrasonore (7′, 15) dirigé vers la région précitée du plan de transport (3), et avec une unité d'interprétation de données (14) pour interpréter les signaux du récepteur ultrasonore (7′, 15) en fonction des signaux de commande, **caractérisé** en ce que deux récepteurs ultrasonores (7′, 15) dirigés vers la région précitée du plan de transport (3) sont disposés à distance l'un de l'autre, et en ce que l'unité d'interprétation de données (14) est conçue pour déterminer et interpréter les temps de propagation des impulsions ultrasonores depuis l'émetteur ultrasonore (7) jusqu'à la formation en chevauchement (6, 6′), et depuis cette dernière jusqu'à chacun des deux récepteurs ultrasonores (7′, 15).

6. Dispositif selon la revendication 5, **caractérisé** en ce que les axes médians (9, 16) de l'émetteur ultrasonore (7) et des deux récepteurs ultrasonores (7′, 15) coupent la région précitée du plan de transport (3) et se situent dans un plan perpendiculaire au plan de transport (3) et parallèle à la direction de transport (4).

7. Dispositif selon la revendication 5 ou 6, **caractérisé** en ce que l'axe médian d'un (7′) des deux récepteurs ultrasonores (7′, 15) coïncide avec l'axe médian (9) de l'émetteur ultrasonore (7).

8. Dispositif selon l'une quelconque des revendications 5 à 7, **caractérisé** en ce que le plan de transport (3) présente dans la région précitée une brèche (10), de telle sorte qu'on peut enregistrer dans la région précitée, en l'absence d'au moins un objet individuel de la formation en chevauchement (6, 6′), un écho des impulsions ultrasonores dont le temps de propagation diffère d'une façon mesurable des temps de propagation des échos d'objets individuels de la formation en chevauchement (6, 6′) qui sont présents dans la région précitée.

9. Dispositif selon la revendication 5, **caractérisé** en ce que des moyens de comptage et de calcul sont présents dans l'unité d'interprétation de données (14) pour enregistrer et exploiter le montant et l'évolution dans le temps de valeurs de mesure qui se succèdent.
